# EUROPÄISCHE PATENTANMELDUNG

(11) **EP 4 752 295 A1**
(43) Veröffentlichungstag der Anmeldung: **03.06.2026**
(21) Anmeldenummer: 24216168.5
(22) Anmeldetag: 28.11.2024
(51) Int. Cl.: E03C 1/04, E03C 1/05, E03C 1/042

(54) **SANITÄRARMATUR**

(71) Anmelder: Ideal Standard International NV, 1935 Zaventem (BE)
(72) Erfinder: Conway, Graham, Heath Hayes, Cannock Staffs, WS11 7YJ (GB)
(74) Vertreter: Feucker, Max Martin

(57) **Zusammenfassung**

Die Erfindung betrifft Sanitärarmatur, umfassend einen Armaturenkörper (1) mit einem freien Ende (1.1) und einem anschlussseitigen Ende (1.2), wobei das anschlussseitige Ende (1.2) bei einer Montage in Anlage mit einer Anlagefläche (2) gelangt und hin zum freien Ende (1.1) eine Wasserauslass (3) angeordnet ist, sowie ein Anschlussstück (7), wobei der das freie Ende (1.1) und das anschlussseitige Ende (1.2) aufweisende Armaturenkörper (1) einteilig ausgebildet ist, das Anschlussstück (7) von dem freien Ende (1.1) in den Armaturenkörper (1) einführbar ist und mindestens ein Gewinde (4.1, 4.2) aufweist und an dem anschlussseitigen Ende (1.2) des Armaturenkörper (1) innen ein Anschlag (5) derart angeordnet ist, dass der Armaturenkörper (1) durch Anziehen einer an dem Gewinde (4.1, 4.2) angreifenden Gewindeverbindung (6) von dem Anschlussstück (7) gegen die Anlagefläche (2) ziehbar ist.

## Beschreibung

Die vorliegende Erfindung bezieht sich auf eine Sanitärarmatur und deren Befestigungssystem. Insbesondere betrifft die Erfindung eine Armaturenkonstruktion, bei der ein Anschlussstück von einem freien Ende in einen Armaturenkörper einführbar ist, um eine sichere Anlage an einer Anlagefläche zu gewährleisten.

Auf dem Gebiet der Sanitärarmaturen ist es üblich, dass diese aus mehreren Komponenten bestehen, die miteinander verbunden werden müssen. Bekannte Systeme umfassen typischerweise einen Armaturenkörper, der an einer Anlagefläche montiert wird, und zumindest ein Anschlussstück, das in den Armaturenkörper eingeführt und befestigt wird. Diese Systeme erfordern oft eine Vielzahl von Einzelteilen und komplexe Montageschritte, was die Installation zeitaufwendig und fehleranfällig macht.

Gemäß bekannter Technik wird der Armaturenkörper häufig aus mehreren Teilen zusammengesetzt, die durch Schrauben oder andere mechanische Verbindungen fixiert werden. Diese Verbindungen sind oft von außen zugänglich, was die Montage und Demontage erleichtert, jedoch auch dazu führt, dass die Schrauben sichtbar bleiben. Dies kann nicht nur das optische Erscheinungsbild der Armatur beeinträchtigen, sondern auch die Gefahr von Korrosion und mechanischem Verschleiß erhöhen. Darüber hinaus kann die Montage mehrerer Bauteile zu einer erhöhten Komplexität und einem höheren Zeitaufwand führen, was die Produktionskosten und die Fehleranfälligkeit erhöht.

Trotz der beträchtlichen Fortschritte auf dem Gebiet der Sanitärarmaturen besteht nach wie vor ein Bedarf an vereinfachten, robusten und zuverlässigen Lösungen, die eine schnelle und fehlerfreie Montage ermöglichen, wobei die Verbindungselemente nicht von außen sichtbar sind und dennoch eine sichere und dichte Verbindung gewährleisten.

Es ist Aufgabe der vorliegenden Erfindung, eine Sanitärarmatur bereitzustellen, die einen oder mehrere der Nachteile der bekannten Systeme überwindet.

Eine Lösung für die vorgenannte Aufgabe wird durch eine Sanitärarmatur mit den Merkmalen des unabhängigen Anspruchs angegeben. Weitere Lösungen und vorteilhafte Ausführungsformen sind in den abhängigen Ansprüchen sowie in der vorstehenden und nachfolgenden Beschreibung erläutert, wobei einzelne Merkmale der vorteilhaften Ausführungsformen in technisch sinnvoller Weise miteinander kombinierbar sind.

Die Aufgabe wird insbesondere gelöst durch eine Sanitärarmatur, die einen Armaturenkörper mit einem freien Ende und einem anschlussseitigen Ende umfasst. Das anschlussseitige Ende wird bei der Montage an einer Anlagefläche positioniert, während sich ein Wasserauslass in Richtung des freien Endes befindet. Der Armaturenkörper ist einteilig ausgebildet, was eine nahtlose und ästhetisch ansprechende Oberfläche ohne sichtbare Schrauben ermöglicht. Ein Anschlussstück kann von dem freien Ende in den Armaturenkörper eingeführt werden und ist mit mindestens einem Gewinde versehen. Ein innen am anschlussseitigen Ende des Armaturenkörpers angeordneter Anschlag ermöglicht es, den Armaturenkörper durch Anziehen einer an dem Gewinde angreifenden Gewindeverbindung gegen die Anlagefläche zu ziehen. Ein Vorteil dieser Konstruktion ist eine vereinfachte Montage, da das Anschlussstück von vorne eingeführt wird, was den Zusammenbau erleichtert und die strukturelle Integrität der Armatur erhöht. Ein weiterer Vorteil ist die verbesserte Stabilität und Festigkeit der Armatur durch die einteilige Bauweise des Armaturenkörpers und die Möglichkeit, die Armatur sicher an der Anlagefläche zu fixieren.

Nach einer Ausführungsform ist die Sanitärarmatur so gestaltet, dass der Armaturenkörper eine zylindrische Form aufweist. Der Begriff "zylindrisch" bezieht sich auf eine geometrische Form, die durch eine insbesondere kreisförmige, elliptische oder ähnliche Basis und eine obere Fläche definiert ist, wobei die Seitenfläche des Zylinders durch eine gerade Linie zwischen den beiden Flächen gebildet wird. Die zylindrische Form erleichtert die Herstellung und Montage, da sie eine standardisierte und symmetrische Geometrie bietet, die sich gut für automatisierte Fertigungsprozesse eignet. Darüber hinaus trägt die zylindrische Form zu einer ästhetisch ansprechenden und modernen Optik bei, die sich nahtlos in verschiedene Badezimmer- und Küchenumgebungen einfügt.

Der Anschlag fungiert als Begrenzungselement innerhalb des Armaturenkörpers und stellt sicher, dass das Anschlussstück bei der Montage in der korrekten Position gehalten wird. Dadurch wird verhindert, dass das Anschlussstück zu weit in den Armaturenkörper eingeführt wird, was zu einer unsachgemäßen Montage oder Beschädigung der Armatur führen könnte. Der Anschlag bildet somit eine Art Hinterschnitt aus. Das Anschlussstück ist insbesondere jenes Element, an dem eine gebäudeseitige Wasserleitung angeschlossen wird und welches zudem zur Anbringung der Sanitärarmatur beispielsweise an einer Wand oder einem Waschbecken dient.

Nach einer Ausführungsform ist die Sanitärarmatur so gestaltet, dass der Anschlag einteilig mit dem Armaturenkörper ausgebildet ist. Dies bedeutet, dass der Anschlag nicht als separates Bauteil gefertigt und dann mit dem Armaturenkörper verbunden wird, sondern dass beide Komponenten aus einem einzigen Stück Material bestehen, wodurch die Herstellung vereinfach wird, da weniger Einzelteile produziert und zusammengefügt werden müssen. Zudem kann die einteilige Konstruktion auch hygienische Vorteile bieten. Da es keine Fugen oder Spalten gibt, in denen sich Schmutz oder Bakterien ansammeln könnten, ist die Armatur leichter zu reinigen und zu pflegen. Dies ist besonders in Umgebungen von Bedeutung, in denen hohe Hygienestandards eingehalten werden müssen, wie beispielsweise in Krankenhäusern oder öffentlichen Sanitäranlagen.

Nach einer alternativen Ausführungsform der Sanitärarmatur wird der Anschlag als separates Bauteil, beispielsweise als Ring, ausgebildet, welches mit dem Armaturenkörper insbesondere stoffschlüssig verbunden ist. Der Begriff "stoffschlüssig" bedeutet, dass die Verbindung zwischen dem Anschlag und dem Armaturenkörper durch ein Verfahren hergestellt wird, bei dem die beiden Teile untrennbar miteinander verbunden werden, wie zum Beispiel durch Schweißen, Löten oder Kleben. Der Anschlag kann aus einem Material gefertigt werden, das spezifische Eigenschaften aufweist, wie zum Beispiel eine höhere Härte oder Korrosionsbeständigkeit, was die Langlebigkeit und Zuverlässigkeit der Armatur verbessert. Die separate Herstellung und anschließende Verbindung des Anschlags kann die Fertigung und Montage der Armatur erleichtern, da der Armaturenkörper und der Anschlag unabhängig voneinander produziert und anschließend zusammengefügt werden können. Dies kann die Produktionskosten senken und die Flexibilität im Herstellungsprozess erhöhen.

Nach einer Ausführungsform ist die Sanitärarmatur so gestaltet, dass ein Gewinde als Außengewinde an einem Außenumfang des Anschlussstücks ausgebildet ist. Dieses Außengewinde ermöglicht eine einfache Anbringung eines weiteren Bauteils an dem Anschlussstück. Das ein weiteres Gewinde aufweisende Bestandteil, beispielsweise eine weiter unten beschriebene Rosette, bildet gemeinsam mit dem Außengewinde des Anschlussstücks eine Gewindeverbindung aus. Das Anschlussstück wird also nicht direkt mit dem Armaturenkörper verschraubt. Stattdessen wird das Anschlussstück durch die Gewindeverbindung, die an dem Außengewinde angreift, gegen den im Inneren des Armaturenkörpers angeordneten Anschlag gezogen. Dies führt dazu, dass der Armaturenkörper gegen eine beispielsweise durch die Rosette oder eine Oberfläche einer Wand ausgebildeten Anlagefläche gezogen wird. Ein Vorteil ist die erhöhte Stabilität und Festigkeit der Verbindung, da das Anschlussstück fest gegen den Anschlag im Armaturenkörper gezogen wird, was eine stabile und gegebenenfalls auch dichte Verbindung gewährleistet. Ein weiterer Vorteil ist die vereinfachte Montage, da das Anschlussstück von dem freien Ende in den Armaturenkörper eingeführt werden kann und die am anschlussseitigen Ende über den Armaturenkörper überstehende Gewindeverbindung von außen leicht zugänglich ist. Dies ermöglicht eine schnelle und einfache Installation der Armatur. Darüber hinaus trägt die Konstruktion dazu bei, dass die Armatur eine schlanke und ästhetisch ansprechende Form behält, da keine zusätzlichen äußeren Befestigungselemente sichtbar sind.

Nach einer Ausführungsform wird ein auf das Außengewinde aufschraubbares Innengewinde von einer Rosette gebildet, die mit ihrer axialen Stirnfläche die Anlagefläche ausbildet. In dieser Konfiguration dient die Rosette als ästhetisches und funktionales Element der Sanitärarmatur. Die Rosette ermöglicht eine einfache und sichere Befestigung der Armatur an der Anlagefläche. Die axiale Stirnfläche der Rosette bildet dabei die Anlagefläche, die in direktem Kontakt mit der stirnseitigen Endfläche des Armaturenkörpers steht, wodurch eine gleichmäßige Druckverteilung und ein sicherer Sitz gewährleistet werden. Darüber hinaus bietet die Rosette eine optisch ansprechende Abdeckung der Befestigungselemente und sorgt für ein sauberes und ästhetisches Erscheinungsbild der Armatur. Zudem erleichtert die Rosette die Montage und Demontage der Armatur, da sie einfach auf das Außengewinde aufgeschraubt werden kann, ohne dass zusätzliches Werkzeug erforderlich ist. Die die Rosette umfassende Sanitärarmatur kann sodann als Ganzes an einer Wand oder einem Waschbecken montiert werden.

Nach einer Ausführungsform der Sanitärarmatur ist ein Gewinde als Innengewinde ausgebildet. Dies bedeutet, dass nicht nur ein Außengewinde sondern auch ein Innengewinde gegebenenfalls zusätzlich zu dem Außengewinde vorgesehen sein kann, was die Flexibilität der Konstruktion erhöht. Das Innengewinde befindet sich innerhalb des Anschlussstücks an der anschlussseitig angeordneten Stirnseite des Anschlussstücks und ermöglicht eine alternative oder zusätzliche Verbindungsmöglichkeit. Das Anschlussstück wird dabei nicht direkt mit dem Armaturenkörper verschraubt. Stattdessen wird das Anschlussstück indirekt mittles einem weiteren Bestandteil, wie beispielsweise einem Gewindestift, mit dem Armaturenkörper verbunden. Dieser Gewindestift greift in das Innengewinde des Anschlussstücks ein und zieht das Anschlussstück gegen den Anschlag am anschlussseitigen Ende des Armaturenkörpers, wodurch der Armaturenkörper mit seinem anschlussseitigen Ende beispielsweise gegen die an einer Wand oder einem Waschbecken ausgebildete Anlagefläche gezogen wird. Es muss also keine Rosette vorgesehen sein. Das Innengewinde bietet somit eine erweiterte Anpassungsfähigkeit und erleichtert die Integration der Armatur in unterschiedliche Installationsumgebungen.

Nach einer Ausführungsform der Sanitärarmatur ist ein Gewindestift in das Innengewinde einschraubbar, wodurch der Armaturenkörper über das Anschlussstück gegen die Anlagefläche ziehbar ist. Der Gewindestift dient als ein spezifischer Verbindungselement, mit dem der Armaturenkörper fest gegen die Anlagefläche gezogen wird, wobei der Gewindestift beispielsweise auf der Rückseite der Anlagefläche gekontert wird. Diese Art der Befestigung ermöglicht eine einfache und präzise Montage der Armatur, da der Gewindestift eine kontrollierte und gleichmäßige Anziehungskraft ausübt.

Das zusätzliche Innengewinde und der Gewindestift können kann aber auch dazu dienen, die Sanitärarmatur an einer Wand oder einem Waschbecken zu befestigen, wenn der Armaturenkörper bereits mit der Rosette vormontiert ist.

Nach einer Ausführungsform ist die Sanitärarmatur mit einem innen hohlen Gewindestift ausgestattet, der es ermöglicht, Wasser durch diesen Gewindestift in das Anschlussstück zu leiten. Diese Konstruktion bietet eine innovative Lösung für die Wasserführung innerhalb der Armatur. Der hohle Gewindestift fungiert nicht nur als mechanisches Verbindungselement, sondern auch als integraler Bestandteil des Wasserleitsystems. Durch die Integration der Wasserführung in den Gewindestift wird der Bedarf an zusätzlichen Bauteilen zur Wasserleitung reduziert, was zu einer vereinfachten Konstruktion und einem schlankeren Design der Armatur führt.

Nach einer Ausführungsform der Sanitärarmatur wird die Funktionalität der Armatur durch die Integration eines Wasseranschlusses im Anschlussstück erweitert. Der Wasseranschluss ermöglicht eine direkte Verbindung zu einer gebäudeseitigen Wasserquelle, was die Installation der Armatur vereinfacht und die Notwendigkeit zusätzlicher Verbindungselemente reduziert. Beispielsweise kann eine gebäudeseitige Wasserleitung in den Wasseranschluss eingesteckt oder eingeschraubt werden, wobei der Wasseranschluss mit der armaturenseitigen Wasserleitung verbunden ist, die zu dem Wasserauslass führt.

Nach einer Ausführungsform sind das anschlussseitige Ende des Armaturenkörpers und das Anschlussstück an einer Anschlussseite zur schrägen Ausrichtung der Sanitärarmatur zur Anlagefläche ausgebildet. Das Anschlussstück und der Armaturenkörper bilden beispielsweise eine Art Gehrung aus, sodass der zylindrische Armaturenkörper mit seiner Längsachse schräg zur Anlagefläche ausgerichtet ist. Diese spezifische Gestaltung ermöglicht eine verbesserte Anpassungsfähigkeit der Armatur an verschiedene Montageflächen und -winkel, was insbesondere bei der Installation auf einer horizontal ausgerichteten Fläche, wie beispielsweise der Oberfläche eines Waschbeckens von Vorteil ist. Durch die schräge Ausrichtung kann die Armatur präzise und stabil montiert werden, während der Wasserauslass oberhalb des Waschbeckens angeordnet ist.

Nach einer Ausführungsform ist das Anschlussstück aus Zink ausgebildet. Zink als Material für das Anschlussstück bietet eine hohe Korrosionsbeständigkeit, was besonders in feuchten Umgebungen, wie sie in Sanitäranwendungen häufig vorkommen, von Vorteil ist.

Nach einer Ausführungsform umfasst die Sanitärarmatur eine starre Wasserleitung, die von dem Anschlussstück im Inneren des Armaturenkörpers zu dem Wasserauslass führt. Diese starre Wasserleitung stellt eine direkte und stabile Verbindung zwischen dem Anschlussstück und dem Wasserauslass her. Eine solche Konstruktion ermöglicht eine zuverlässige und dauerhafte Wasserführung innerhalb der Armatur, da die starre Wasserleitung weniger anfällig für Leckagen oder Beschädigungen ist, die bei flexiblen Leitungen auftreten könnten. Die starre Wasserleitung vereinfacht zudem die Installation der Armatur, da sie eine klare und feste Positionierung der internen Wasserführungselemente ermöglicht.

Nach einer Ausführungsform der Sanitärarmatur wird die Wasserleitung aus Kunststoff hergestellt. Die Wasserleitung wird also durch ein aus Kunststoff hergestelltes Bauteil verwirklicht. Kunststoff als Material für die Wasserleitung bietet eine hohe Korrosionsbeständigkeit. Darüber hinaus ist Kunststoff ein leichtes Material, was die Handhabung und Installation der Wasserleitung erleichtert.

Nach einer Ausführungsform der Sanitärarmatur, welche die eingangsgestellte Aufgabe auch unabhängig von der weiter beschriebenen Lösung gelöst, ist die Wasserleitung in das Anschlussstück eingesteckt. Das Anschlussstück, welches insbesondere in einer mit der Wasserleitung verbundenen Zustand in den Armaturenkörper von dessen freiem Ende eingeführt wird, ermöglicht eine einfache und sichere Verbindung der Wasserleitung mit der Armatur. Diese Konfiguration vereinfacht den Installationsprozess erheblich, da die Wasserleitung lediglich in das Anschlussstück eingesteckt werden muss, anstatt komplexe Verschraubungen zu verwenden. Dies führt zu einer Reduzierung der Installationszeit und minimiert das Risiko von Installationsfehlern, die zu Leckagen führen könnten. Darüber hinaus trägt die Einsteckverbindung zur Stabilität und Zuverlässigkeit der Armatur bei, da die Wasserleitung fest im Anschlussstück verankert ist und somit eine dauerhafte und sichere Verbindung gewährleistet wird. Die einteilige Konstruktion des Armaturenkörpers, kombiniert mit der Möglichkeit, das Anschlussstück gemeinsam mit dem die Wasserleitung ausbildende Bauteil von einem Ende einzuführen, ermöglicht zudem eine kompakte und schlanke Bauweise der Armatur. Durch den innen liegenden Anschlag ist somit indirekt die Position der in das Anschlussstück eingesteckten Wasserleitung innerhalb des Armaturenkörpers genau vorgegeben.

Nach einer Ausführungsform umfasst die Sanitärarmatur eine Wasserleitung und ein Anschlussstück, die mittels einer Schnappverbindung miteinander verbunden sind. Eine Schnappverbindung ist ein Mechanismus, bei dem zwei Komponenten durch Einrasten miteinander verbunden werden, ohne dass zusätzliche Werkzeuge oder Befestigungselemente erforderlich sind. Diese Verbindungstechnik ermöglicht eine schnelle und einfache Montage der Wasserleitung und des Anschlussstücks, was den Installationsprozess erheblich vereinfacht und beschleunigt. Durch die Verwendung einer Schnappverbindung wird die Notwendigkeit von Schrauben oder anderen Befestigungselementen eliminiert, was nicht nur die Montagezeit reduziert, sondern auch das Risiko von Leckagen verringert, da die Verbindung fest und sicher einrastet.

Nach einer Ausführungsform der Sanitärarmatur ist ein Bauteil, das die Wasserleitung ausbildet, zumindest bereichsweise und insbesondere im Bereich des Wasserauslasses so dimensioniert, dass seine radiale Außenfläche an einer Innenfläche des Armaturenkörpers anliegt. Diese spezifische Dimensionierung und Anordnung des Bauteils innerhalb des Armaturenkörpers ermöglicht eine verbesserte Stabilität der Wasserführung innerhalb des Armaturenkörpers. Zudem trägt diese Konstruktion dazu bei, dass die Wasserleitung innerhalb der Armatur sicher und stabil gehalten wird, was die Lebensdauer der Armatur verlängert.

Nach einer Ausführungsform weist der Armaturenkörper für den Wasserauslass eine erste Aussparung auf, durch die ein Auslaufteil von außen eingebracht ist. Das Auslaufteil ist ein Bestandteil der Sanitärarmatur, das den Wasserfluss am Wasserauslass lenkt und steuert. Es wird durch die erste Aussparung von außen in den Armaturenkörper eingebracht, was eine einfache Installation und Wartung ermöglicht. Durch das Einbringen des Auslaufteils durch die erste Aussparung wird die Wasserleitung zusätzlich im Inneren des Armaturenkörpers fixiert.

Nach einer Ausführungsform der Sanitärarmatur wird das Auslaufteil in die Wasserleitung eingebracht, insbesondere eingeschraubt. Dies bedeutet, dass das Auslaufteil, welches für den Wasseraustritt verantwortlich ist, direkt in die Wasserleitung bzw. dass die Wasserleitung realisierende Bauteil eingebracht wird. Durch das Einschrauben des Auslaufteils in die Wasserleitung wird eine stabile und genaue Positionierung der Wasserleitung in dem Armaturenkörper realisiert. Darüber hinaus sorgt die Einschraubverbindung für eine feste und zuverlässige Befestigung, die auch bei hohem Wasserdruck sicher bleibt. Das Auslaufteil steht nach seiner Installation über die äußere Oberfläche des Armaturenkörpers hervor.

Nach einer Ausführungsform der Sanitärarmatur, die die eingangs gestellte Aufgabe auch unabhängig von den weiteren Lösungen löst, weist das Bauteil, das die Wasserleitung zum Wasserauslass ausbildet, eine Aufnahme für einen Sensor auf. Die Aufnahme für den Sensor bietet eine präzise Positionierung und Befestigungsmöglichkeit innerhalb des Armaturenkörpers, ohne dass es eines zusätzlichen Bauteils bedarf. Der Sensor kann verschiedene Funktionen erfüllen, bevorzugt ist der Sensor jedoch zur Detektion der Hand eines Benutzers ausgebildet, sodass der Wasserfluss bei Bedarf gestartet werden kann. Der Sensor kann hierzu gegebenenfalls über eine geeignete Steuerung mit einem entsprechend elektronisch betätigbaren Ventil verbunden sein. Ein weiterer Vorteil dieser Ausführungsform ist, dass die Aufnahme für den Sensor innerhalb des Bauteils, das die Wasserleitung bildet, eine nahtlose Integration ermöglicht. Die Integration des Sensors in das die Wasserleitung ausbildende Bauteil ermöglicht auch die exakte Positionierung des Sensors in der Sanitärarmatur.

Nach einer Ausführungsform der Sanitärarmatur ist der Sensor in der Aufnahme quer zur Längserstreckungsrichtung des Armaturenkörpers beweglich angeordnet. Die Aufnahme ist also relativ zum Sensor so dimensioniert, dass der Sensor beweglich ist.

Nach einer Ausführungsform umfasst die Sanitärarmatur einen Sensor, der mittels eines Fixierungselements, insbesondere mittels einer Schraube, in der Aufnahme fixierbar ist. Die Fixierung des Sensors in der Aufnahme mittels einer Schraube bietet eine zuverlässige und stabile Befestigung, die sicherstellt, dass der Sensor fest an seinem Platz bleibt.

Nach einer Ausführungsform der Sanitärarmatur sind die Aufnahme und der Sensor so dimensioniert, dass der Sensor in einem vormontierten Zustand zusammen mit dem Bauteil, das die Wasserleitung ausbildet, von dem freien Ende in den Armaturenkörper eingeführt werden kann. Diese spezifische Dimensionierung und Anordnung der Komponenten ermöglicht eine effiziente und vereinfachte Montage der Armatur, da sowohl der Sensor als auch das Wasserleitungsbauteil als eine Einheit gegebenenfalls zusammen mit dem Anschlussstück in den Armaturenkörper eingebracht werden können. Ein Vorteil dieser Anordnung ist die Reduzierung der Komplexität bei der Installation der Armatur, da weniger separate Teile gehandhabt werden müssen. Ein weiterer Vorteil besteht darin, dass die Anzahl der sichtbaren Verbindungselemente an der Außenseite der Armatur minimiert wird, was zu einem glatteren und hygienischeren Erscheinungsbild führt.

Nach einer Ausführungsform ist die Sanitärarmatur so gestaltet, dass der Sensor von seinem vormontierten Zustand senkrecht zur Längserstreckungsrichtung des Armaturenkörpers in eine im Armaturenkörper ausgebildete zweite Aussparung verschiebbar ist. Diese spezifische Ausgestaltung des Sensors und des Armaturenkörpers ermöglicht eine einfache und präzise Platzierung des Sensors während der Montage. Der Sensor kann in einem vormontierten Zustand gehalten werden, was bedeutet, dass er bereits an dem die Wasserleitung ausbildende Bauteil befestigt ist, bevor er in die Armatur eingesetzt wird. Dies reduziert die Komplexität und den Zeitaufwand bei der Endmontage, da der Sensor nicht separat positioniert und fixiert werden muss. Die senkrechte Verschiebung des Sensors in die zweite Aussparung stellt sicher, dass der Sensor genau an der vorgesehenen Stelle im Armaturenkörper positioniert wird. Diese Anordnung minimiert auch das Risiko von Fehlausrichtungen oder Beschädigungen des Sensors während der Installation. Darüber hinaus ermöglicht die zweite Aussparung im Armaturenkörper eine stabile und sichere Positionierung des die Wasserleitung ausbilden Bauteils, wodurch die Gesamtstabilität und Langlebigkeit der Armatur verbessert wird.

Nach einer Ausführungsform wird der Sensor in seiner finalen Montageposition in einer zweiten Aussparung im Armaturenkörper angeordnet, wobei er bündig zu der die zweite Aussparung umgebenden Oberfläche des Armaturenkörpers angeordnet ist. Durch die Platzierung des Sensors in einer speziellen Aussparung wird eine nahtlose Integration in den Armaturenkörper erreicht, was nicht nur die visuelle Erscheinung der Armatur verbessert, sondern auch die Möglichkeit von Schmutzansammlungen reduziert. Die bündige Anordnung sorgt dafür, dass der Sensor nicht hervorsteht, was das Risiko von Beschädigungen oder unbeabsichtigtem Kontakt minimiert. Dies trägt zur Langlebigkeit und Zuverlässigkeit der Armatur bei. Die Möglichkeit, den Sensor bündig zu integrieren, trägt zur Schaffung eines eleganten und modernen Erscheinungsbildes der Armatur bei, das sich harmonisch in verschiedene Badezimmerdesigns einfügt.

Nach einer Ausführungsform der Erfindung, die die eingangs genannte Aufgabe auch unabhängig von den anderen beschriebenen Lösungen löst, umfasst die Sanitärarmatur eine Kappe, die zum Verschließen einer stirnseitigen Öffnung am freien Ende des Armaturenkörpers mittels einer werkzeuglos herzustellenden Verbindung insbesondere mittels einer Schnappverbindung an dem die Wasserleitung ausbildenden Bauteil festgelegt ist. Die Kappe dient dazu, die Öffnung am freien Ende des Armaturenkörpers abzudecken, wodurch das Eindringen von Schmutz und Fremdkörpern in den Armaturenkörper nach der Montage verhindert wird. Die Verwendung einer werkzeuglos herzustellenden Verbindung oder einer Schnappverbindung zur Befestigung der Kappe bietet den Vorteil einer einfachen und schnellen Montage, da die Kappe ohne zusätzliches Werkzeug oder komplizierte Befestigungsmethoden angebracht werden kann. Die Kappe trägt auch zur ästhetischen Gestaltung der Armatur bei, indem sie eine nahtlose und glatte Oberfläche schafft, die das Erscheinungsbild der Armatur verbessert und gleichzeitig die Reinigung erleichtert. Da keine sichtbaren Schrauben oder Befestigungselemente vorhanden sind, wird das Risiko von Schmutzansammlungen minimiert, was zu einer hygienischeren Oberfläche führt.

Nach einer Ausführungsform weist das Anschlussstück an seinem Umfang eine axial verlaufende Aussparung auf, durch die ein zum Sensor führendes Kabel angeordnet ist. Diese spezifische Gestaltung ermöglicht eine effiziente und ordentliche Führung des Kabels innerhalb der Sanitärarmatur, was die Installation erheblich erleichtert. Die axial verlaufende Aussparung sorgt dafür, dass das Kabel sicher und geschützt verlegt werden kann, ohne die strukturelle Integrität des Anschlussstücks oder des Armaturenkörpers zu beeinträchtigen.

Die Erfindung sowie das technische Umfeld werden im Folgenden anhand der schematischen Figuren beispielhaft erläutert.
Figur 1 zeigt eine Ausführungsform eines Armaturenkörpers mit einem freien Ende und einem anschlussseitigen Ende, wobei eine Rosette und ein Wasserauslass sichtbar sind.
Figur 2 zeigt eine weitere Ausführungsform eines Armaturenkörpers mit einem freien Ende und einem anschlussseitigen Ende, wobei eine Rosette und eine Kappe sichtbar sind.
Figur 3 zeigt eine teilweise Schnittdarstellung der Ausführungsform Figur 1.
Figur 4 zeigt eine Querschnittsansicht eines Details der Ausführungsform der Figur 1 im Bereich des anschlussseitigen Endes.
Figur 5 zeigt eine Querschnittsansicht eines Details der Ausführungsform der Figur 1 im Bereich des freien Endes.
Figur 6 zeigt eine perspektivische Ansicht der Ausführungsform Figur 1 in teilweiser Schnittansicht im Bereich des freien Endes.
Figur 7 zeigt eine teilweise Schnittansicht der Ausführungsform der Figur 2.
Figur 8 zeigt eine teilweise Schnittansicht im Bereich des anschlussseitigen Endes einer zur Figur 7 alternativen Ausführungsform.
Figur 9 zeigt eine Schnittansicht im anschlussseitigen Endbereich einer zur Figur 1 alternativen Ausführungsform.

Abbildung 1 zeigt eine perspektivische Ansicht einer Sanitärarmatur, die einen Armaturenkörper 1 mit einem freien Ende 1.1 und einem anschlussseitigen Ende 1.2 umfasst. Das anschlussseitige Ende 1.2 ist bei der Montage in Anlage mit einer Anlagefläche 2. Ein Wasserauslass 3 ist in der Nähe des freien Endes 1.1 angeordnet. Eine Rosette 8 ist am anschlussseitigen Ende 1.2 angebracht und bildet die Anlagefläche 2 aus. Eine Kappe 20 verschließt die stirnseitige Öffnung am freien Ende 1.1 des Armaturenkörpers 1. Der Armaturenkörper 1 ist zylindrisch ausgebildet und erstreckt sich im Wesentlichen in einem rechten Winkel zu der Anlagefläche 2 von einer Anschlussseite 11 zu seinem freien Ende 1.1.

Abbildung 2 zeigt eine alternative Ausführungsformen der Sanitärarmatur. Der Armaturenkörper 1 ist ebenfalls mit einem freien Ende 1.1 und einem anschlussseitigen Ende 1.2 versehen. Eine Rosette 8 ist am anschlussseitigen Ende 1.2 angebracht und bildet die Anlagefläche 2 aus. Ein Auslaufteil 15 ist durch eine erste Aussparung 14 im Armaturenkörper 1 eingebracht. Eine Kappe 20 verschließt die stirnseitige Öffnung am freien Ende 1.1 des Armaturenkörpers 1. Anders als in der Ausführungsform der Figur 1 ist der Armaturenkörper 1 an seinem anschlussseitigen Ende so geformt, dass er sich schräg zu der Anlagefläche 2 von dieser erstreckt.

Abbildung 3 zeigt eine perspektivische Ansicht der Sanitärarmatur der Figur 1. Der Armaturenkörper 1 ist zylindrisch gestaltet und besitzt ein freies Ende 1.1, an dem die Kappe 20 angebracht ist. Die Kappe 20 verschließt die stirnseitige Öffnung des Armaturenkörpers 1.

Das Anschlussstück 7 ist innerhalb des Armaturenkörpers 1 positioniert und weist einen Wasseranschluss 10 auf. Eine Wasserleitung 12 erstreckt sich vom Anschlussstück 7 bis zum Wasserauslass 3. Diese Wasserleitung 12 ist aus Kunststoff gefertigt und mittels einer in Figur 4 sichtbaren Schnappverbindung 13 mit dem Anschlussstück 7 verbunden.

Ein Sensor 17 ist in einer Aufnahme 16 untergebracht, die in dem die Wasserleitung 12 ausbildenden Bauteil integriert ist. Der Sensor 17 kann quer zur Längsrichtung des Armaturenkörpers 1 bewegt und in der Aufnahme 16 fixiert werden.

Abbildung 4 zeigt einen Querschnitt der Armatur, der die Anlage des Armaturenkörpers 1 an der Anlagefläche 2 verdeutlicht. Das Anschlussstück 7 weist ein Außengewinde 4.1 auf, auf das die Rosette 8 aufgeschraubt ist. Ein Innengewinde 4.2 ist ebenfalls am Anschlussstück 7 vorhanden, in das ein Gewindestift 9 eingeschraubt ist. Der Anschlag 5 ist am anschlussseitigen Ende des Armaturenkörpers 1 angeordnet und dient als Begrenzung für das Anschlussstück 7. Der Anschlag 5 ist durch einen Ring gebildet, der am anschlussseitigen Ende 1.2 auf der Innenseite des Armaturenkörpers 1 mit dem Armaturenkörper 1 verschweißt ist.

Der Armaturenkörper 1 wird durch Anziehen der durch das Innengewinde der Rosette 8 und dem Außengewinde 4.1 des Anschlussstücks 7 gebildeten Gewindeverbindung 6 aufgrund des Anliegens des Anschlussstücks 7 am Anschlag 5 gegen die Anlagefläche 2 gezogen, wodurch eine stabile Befestigung gewährleistet wird. Die Konstruktion ermöglicht eine schraubenlose Montage der äußeren Komponenten, was zu einem nahtlosen und ästhetisch ansprechenden Design führt.

Abbildung 5 zeigt einen Querschnitt der Sanitärarmatur am freien Ende 1.1. Der Armaturenkörper 1 weist eine erste Aussparung 14 auf, durch die das Auslaufteil 15 eingebracht ist. Das Auslaufteil 15 ist in die Wasserleitung 12 eingeschraubt.

Der Sensor 17 ist in der Aufnahme 16 angeordnet, wobei der Sensor 17 quer zur Längserstreckungsrichtung des Armaturenkörpers 1 beweglich ist. Der Sensor 17 ist mittels einer Schraube 18 in der Aufnahme 16 fixierbar. Die Aufnahme 16 und der Sensor 17 sind derart dimensioniert, dass der Sensor 17 in einem in der Aufnahme 16 vormontierten Zustand gemeinsam mit dem die Wasserleitung 12 ausbildenden Bauteil von dem freien Ende 1.1 in den Armaturenkörper 1 einführbar ist.

Der Sensor 17 ist von dem vormontierten Zustand senkrecht zur Längserstreckungsrichtung des Armaturenkörpers 1 in eine in dem Armaturenkörper 1 ausgebildete zweite Aussparung 19 verschiebbar. In seiner finalen Montageposition ist der Sensor 17 in der zweiten Aussparung 19 im Armaturenkörper 1 angeordnet und bündig zu der die zweite Aussparung 19 umgebenden Oberfläche des Armaturenkörpers 1.

Abbildung 6 zeigt eine perspektivische Ansicht des Armaturenkörpers 1 mit den eingebrachten Komponenten. Die Wasserleitung 12 führt von dem Anschlussstück 7 zu dem Wasserauslass 3 mit dem Auslaufteil 15. Das Auslaufteil 15 ist in die Wasserleitung 12 eingeschraubt. Der Sensor 17 ist in der Aufnahme 16 angeordnet und mittels der Schraube 18 fixiert.

Die Kappe 20 kann mittels einer Schnappverbindung 13 an dem die Wasserleitung 12 ausbildenden Bauteil festgelegt werden.

Abbildung 7 zeigt eine schematische Darstellung der Sanitärarmatur der Figur 2 in einer perspektivischen Ansicht in teilweiser Schnittdarstellung. Die verschiedenen Komponenten und deren Anordnung innerhalb des Armaturenkörpers 1 entsprechen im wesentlichen den Komponenten und deren Anordnung der zuvor beschriebenen Ausführungsform. Die Ausführungsform der Figuren 2 und 7 unterscheidet sich insofern von der Ausführungsform der Figuren 1 und 3 bis 6, als dass der Armaturenkörper 1 und das Anschlussstück 7 an der Anschlussseite 11 mit einer Art Gehrungsschnitt ausgebildet sind, sodass sich der Armaturenkörper 1 mit seiner Längserstreckungsrichtung schräg zu der Anlagefläche 2 der Rosette 8 erstreckt.

Abbildung 8 und Abbildung 9 zeigen alternative Ausführungsformen zu den zuvor beschriebenen Ausführungsformen. Während bei den zuvor beschriebenen Ausführungsformen der Anschlag 5 durch einen separaten Ring gebildet ist, welcher am anschlussseitigen Ende 1.2 mit dem Armaturenkörper 1 verschweißt ist, ist bei den Ausführungsformen der Figuren 8 und 9 der Anschlag 5 einteilig mit dem Material des Armaturenkörpers 1 ausgebildet. Abbildung 8 zeigt eine Ausführungsform, bei der sich der Armaturenkörper 1 schräg zur Anlagefläche 2 erstreckt, während gemäß der Ausführungsform der Figur 9 der Armaturenkörper 1 sich in einem rechten Winkel zur Anlagefläche 2 erstreckt.

### Bezugszeichenliste

- 1: Armaturenkörper
- 1.1: freies Ende
- 1.2: anschlussseitiges Ende
- 2: Anlagefläche
- 3: Wasserauslass
- 4.1: Außengewinde
- 4.2: Innengewinde
- 5: Anschlag
- 6: Gewindeverbindung
- 7: Anschlussstück
- 8: Rosette
- 9: Gewindestift
- 10: Wasseranschluss
- 11: Anschlussseite
- 12: Wasserleitung
- 13: Schnappverbindung
- 14: erste Aussparung
- 15: Auslaufteil
- 16: Aufnahme
- 17: Sensor
- 18: Schraube
- 19: zweite Aussparung
- 20: Kappe

## Patentansprüche

1. Sanitärarmatur, umfassend
- einen Armaturenkörper (1) mit einem freien Ende (1.1) und einem anschlussseitigen Ende (1.2), wobei das anschlussseitige Ende (1.2) bei einer Montage in Anlage mit einer Anlagefläche (2) gelangt und hin zum freien Ende (1.1) eine Wasserauslass (3) angeordnet ist, sowie
- ein Anschlussstück (7),
**dadurch gekennzeichnet, dass**
• der das freie Ende (1.1) und das anschlussseitige Ende (1.2) aufweisende Armaturenkörper (1) einteilig ausgebildet ist,
• das Anschlussstück (7) von dem freien Ende (1.1) in den Armaturenkörper (1) einführbar ist und mindestens ein Gewinde (4.1, 4.2) aufweist und
• an dem anschlussseitigen Ende (1.2) des Armaturenkörper (1) innen ein Anschlag (5) derart angeordnet ist, dass der Armaturenkörper (1) durch Anziehen einer an dem Gewinde (4.1, 4.2) angreifenden Gewindeverbindung (6) von dem Anschlussstück (7) gegen die Anlagefläche (2) ziehbar ist.

2. Sanitärarmatur nach Anspruch 1, wobei ein Gewinde (4.1, 4.2) als Außengewinde (4.1) an einem Außenumfang des Anschlussstücks (7) ausgebildet ist.

3. Sanitärarmatur nach Anspruch 2, wobei ein auf das Außengewinde (4.1) aufschraubbares Innengewinde von einer Rosette (8) gebildet wird, die mit ihrer axialen Stirnfläche die Anlagefläche (2) ausbildet.

4. Sanitärarmatur nach einem der vorhergehenden Ansprüche, wobei ein Gewinde als Innengewinde (4.2) ausgebildet ist.

5. Sanitärarmatur nach Anspruch 4, wobei ein Gewindestift (9) in das Innengewinde (4.2) einschraubbar ist, mittels welchem der Armaturenkörper (1) über das Anschlussstück (7) gegen die Anlagefläche (2) ziehbar ist.

6. Sanitärarmatur nach einem der vorhergehenden Ansprüche, wobei eine starre Wasserleitung (12) von dem Anschlussstück (7) zu dem Wasserauslass (3) führt.

7. Sanitärarmatur nach Anspruch 6, wobei die Wasserleitung (12) und das Anschlussstück (7) mittels einer Schnappverbindung (13) miteinander verbunden sind.

8. Sanitärarmatur nach einem der vorhergehenden Ansprüche, wobei der Armaturenkörper (1) für den Wasserauslass (3) eine erste Aussparung (14) aufweist, durch die ein Auslaufteil (15) von außen eingebracht ist.

9. Sanitärarmatur nach einem der vorhergehenden Ansprüche, wobei ein zu dem Wasserauslass (3) führende Wasserleitung (12) ausbildendes Bauteil eine Aufnahme (16) für einen Sensor (17) aufweist.

10. Sanitärarmatur nach Anspruch 9, wobei der Sensor (17) in der Aufnahme (16) quer zur Längserstreckungsrichtung des Armaturenkörpers (1) beweglich in der Aufnahme (16) angeordnet ist.

11. Sanitärarmatur nach Anspruch 10, wobei der Sensor (17) mittels eines Fixierungselement, insbesondere mittels einer Schraube (18) in der Aufnahme (16) fixierbar ist.

12. Sanitärarmatur nach einem der Ansprüche 9 bis 11, wobei die Aufnahme (16) und der Sensor (17) derart dimensioniert sind, dass der Sensor (17) in einem in der Aufnahme (16) vormontierten Zustand gemeinsam mit dem die Wasserleitung (12) ausbildenden Bauteil von dem freien Ende (1.1) in den Armaturenkörper (1) einführbar ist.

13. Sanitärarmatur nach Anspruch 12, wobei der Sensor (17) von dem vormontierten Zustand senkrecht zur Längserstreckungsrichtung des Armaturenkörpers (1) in eine in dem Armaturenkörper (1) ausgebildete zweite Aussparung (19) verschiebbar ist.

14. Sanitärarmatur nach einem der Ansprüche 9 bis 13, wobei der Sensor (17) in seiner finalen Montageposition in einer zugehörigen zweiten Aussparung (19) im Armaturenkörper (1) angeordnet ist und bündig zu der die zweite Aussparung (19) umgebenden Oberfläche des Armaturenkörpers (1) angeordnet ist.

15. Sanitärarmatur nach einem der vorhergehenden Ansprüche, wobei eine Kappe (20) zum Verschließen einer stirnseitigen Öffnung am freien Ende (1.1) des Armaturenkörpers (1) mittels einer Schnappverbindung (13) an dem die Wasserleitung (12) ausbildenden Bauteil festgelegt ist.
